# EUROPÄISCHE PATENTSCHRIFT

(11) **EP 0 167 114 B1**
(45) Veröffentlichungstag und Bekanntmachung des Hinweises auf die Patenterteilung: **12.10.1988**
(21) Anmeldenummer: 85107977.2
(22) Anmeldetag: 27.06.1985
(51) Int. Cl.: E02D 17/08

(54) **Verbauvorrichtung für Gräben**
Trench-shoring device
Dispositif de blindage pour tranchées

(30) Priorität: 28.06.1984 DE 3423853
(43) Veröffentlichungstag der Anmeldung: 08.01.1986
(73) Patentinhaber: Krings, Josef, D-5138 Heinsberg-Oberbruch (DE)
(72) Erfinder: Krings, Josef, D-5138 Heinsberg-Oberbruch (DE)
(74) Vertreter: Rauh, Wolfgang Kurt

(56) Entgegenhaltungen:
- EP-B- 0 023 566
- CH-A- 368 608
- DE-A- 2 949 312
- DE-A- 3 031 099
- DE-A- 3 246 093
- DE-C- 2 302 053
- DE-C- 2 345 859
- DE-C- 3 423 853
- FR-A- 2 222 867

## Beschreibung

Die Erfindung betrifft eine Yerbauvorrichtung für Gräben, bestehend aus paarweise gegenüberstehenden und durch Spreizen auf Abstand gehaltenen Stützen und in diesen formschlüssig geführten und gehaltenen Verbauplatten, wobei die Stützen senkrecht auf quer zur Grabenlängsachse angeordneten Stegen nebeneinander angeordnete Führungsprofile für die in parallelen Ebenen aneinander vorbeiführbaren Verbauplatten aufweisen, wobei ferner die auf jedem Steg einer Stütze angeordneten Führungsprofile aus senkrecht auf dem Steg der Stütze stehenden gleichen Stegteilen und senkrecht hierzu angeordneten, an den freien Enden der Stegteile befestigten Flanschteilen bestehen, deren Breite etwas geringer ist als die lichte Weite der Führungsköpfe der Verbauplatten, wobei die lichten Abstände zwischen zwei benachbarten Stegteilen etwas größer sind als die Gesamtbreite der Führungsköpfe der Verbauplatten und wobei die an den lotrechten Stirnseiten ganz oder teilweise über die Höhe der Verbauplatten reichenden Führungsköpfe als im Querschnitt nach außen offene, geschlitzte Kastenhohlprofile (C-Profile) ausgebildet sind, wobei die Lage des Schlitzes im Führungskopf mit der Lage des Stegteiles jedes Führungsprofiles korrespondiert.

Eine Verbauvorrichtung dieser Art ist aus der DE-OS-2 949 312 bekannt. Mit ihr ist es möglich, hintereinander angeordnete Verbauplatten der vorgenannten Bauart formschlüssig mit einer Stütze zu verbinden und stufenweise versetzt im Graben einzubauen. Durch die bekannte Verbauvorrichtung ist der Stützenabstand im wesentlichen fest vorgegeben und bestimmt.

Beim Grabenverbau mit großformatigen Yerbauplatten kommt es vor, daß die aufzustellenden Stützen mit in den Graben mündenden Querleitungen, z. B. Hausanschlüssen, kollidieren, so daß die Verbaureihe mit Großformatplatten unterbrochen und hier Kleinmaterial, z. B. Rammdielen oder dgl. eingebaut werden muß. Es wäre daher erwünscht, ein einfaches Mittel zu haben, mit dem die Verbaulänge um ein geringes Maß verändert werden könnte.

Dies ist umso wichtiger bei einem mehrstufigen Verbau. Es kann ferner vorkommen, daß ein Verbau an Stellen angelegt wird, bei denen sich unterhalb der unteren Stufe z. B. eines zweistufigen Verbaues Fließerscheinungen zeigen, die eine weitere Yerbaustufe, ggf. nur auf einem kurzen Stück des Grabens, erfordern. Dies kann jedoch in der Regel nicht ohne Einsatz zusätzlichen Spezialverbaumaterials erfolgen.

Der Erfindung liegt die Aufgabe zugrunde, beide Aufgaben mit einer einfachen, das Verbaumaterial typenmäßig nicht vergrößernden Ausführungsform zu lösen, die sich sowohl für den normalen, bekannten Verbau als auch für Änderungen in der Abstandslänge zwischen zwei Stützen und/oder der Verbautiefe einsetzen läßt

Die erfindungsgemäße Lösung dieser Aufgabe ist in den kennzeichnenden Merkmalen des Hauptanspruches angegeben.

Danach ist es möglich, die Führungsleisten der Verbauplatten entweder zwischen zwei Stegteilen der Führungsprofile einer Stütze oder auf deren Flanschteilen zu führen und zu halten. Durch die letztgenannte Maßnahme ergibt sich ein größerer Stützenabstand unter Beibehaltung einer formschlüssigen Verbindung von Stütze und Verbauplatte.

Nachstehend ist die Erfindung an einigen in der Zeichnung schematisch und nicht maßstäblich dargestellten Ausführungsbeispielen näher erläutert. Es zeigen:
Fig. 1 einen waagerechten Querschnitt durch eine Verbaustütze nach der Erfindung mit eingesetzten, teilweise dargestellten Verbauplatten für zwei Verbaustufen,
Fig. 2 einen waagerechten Querschnitt durch eine Stütze wie In Fig. 1, jedoch mit
Verbauplatten für drei Verbaustufen, Fig. 3 einen waagerechten Querschnitt durch eine abgewandelte Stützenbauart, für zwei verschiedene Verbindungsmöglichkeiten der Stütze mit einer Verbauplatte;
Fig. 4 einen waagerechten Querschnitt durch eine weitere Stützenbauart und
Fig. 5 einen waagerechten Querschnitt ähnlich Fig. 4, mit mittels Rollen geführten Verbauplatten.

Fig. 1 zeigt im waagerechten Querschnitt eine Stütze 1 für eine mehrstufige Verbauvorrichtung. Eine solche Verbauvorrichtung besteht aus Stützen, in bzw. an den Stützen mit ihren Stirnseiten geführten und gehaltenen Verbauplatten 2 und Spreizen 3, die zwischen einander gegenüberstehenden Stützen 1 an diesen angebracht oder geführt sind und sie über die Breite eines Grabens auf Abstand halten. Bei mehrstufigen Verbauvorrichtungen werden die Verbauplatten in verschiedenen Ebenen gehalten, so daß sie aneinandervorbeigeführt werden können. Dies ergibt dann zwangläufig einen abgestuften Grabenquerschnitt Eine Grabenverbauvorrichtung dieser Art ist aus der DE-PS-2 302 053 bekannt.

Die Stütze 1 besteht aus einem Steg 4, der sich im Einbauzustand quer zur Grabenlängsachse erstreckt. Auf jedem Steg 4 sind senkrecht dazu, d. h. in Grabenlängsrichtung weisend, Führungsprofile 5 für die Verbauplatten 2 angeordnet. Diese Führungsprofile 5 bestehen aus T-Profilen, deren Stegteil 6 senkrecht auf dem Steg 4 der Stütze steht und dessen freies Ende einen hierzu senkrechten Flanschteil 7 trägt.

Zwei benachbarte Führungsprofile 5 bilden ein geschlitztes Kastenhohlprofil , das im dargestellten Falle einen symmetrischen C-förmigen Querschnitt hat. Die Flanschteile 7 können auch unsymmetrisch versetzt auf den Stegteilen 6 angeordnet sein.

Am zum Grabeninnern gerichteten Ende des Stützenquerschnittes ist ein geschlitztes Kastenhohlprofil 8 angeordnet, das zur Aufnahme des Kopfes 17 einer Spreize 3 dient. Dieses Kastenhohlprofil 8 kann auch als U-Profil ausgebildet sein.

Die Verbauplatten 2 haben an ihren lotrechten Stirnseiten mit den Führungsprofilen 5 der Stütze 1 zusammenwirkende, ganz oder teilweise über die Höhe der Stirnseite reichende Führungsleisten 9 mit einem im wesentlichen T-förmigen Profil. Jedes Flanschteil einer Führungsleiste 9 bildet einen Führungskopf 10 und ist als ein im Querschnitt nach außen offenes, geschlitztes Kastenhohlprofil (C-Profil) ausgebildet, das nicht unbedingt symmetrisch in sich und zur Verbauplatte 2 zu sein braucht.

Die lichten Abstände SB zweier benachbarter Stegteile 6 der Führungsprofile 5 sind etwas größer als die Gesamtbreite VB jedes Führungskopfes 10 der Verbauplatte 2. Ferner ist der lichte Abstand ST zwischen dem Steg 4 der Stütze 1 und den Flanschteilen 7 der Führungsprofile 5 größer als die Gesamttiefe VT jedes Führungskopfes 10. Ferner ist die Breite FB der Flanschteile 7 der Führungsprofile 5 etwas geringer als die lichte Breite VLB jedes Führungskopfes 10. Die Anordnung der Stegteile 6 ist so getroffen, daß sie mit der Lage des Schlitzes 11 des zugeordneten Führungskopfes 10 korrespondiert.

Bei diesen Bedingungen können die Führungsköpfe 10 wie beim Stand der Technik in die von den Führungsprofilen gebildeten geschlitzten Kastenhohlprofile eingeführt werden und sind dort formschlüssig, d. h. zug- und druckfest gehalten.

Wie Fig. 2 zeigt, kann bei Verwendung der gleichen Stütze 1 und der gleichen Verbauplatten 2 auch ein dreistufiger Verbau vorgesehen werden. In diesem Falle werden die als geschlitzte Kastenhohlprofile ausgebildeten Führungsköpfe 10 auf die im Querschnitt T-förmigen Führungsprofile 5 aufgeschoben und sind auch dann formschlüssig, d. h. zugund druckfest gehalten. Auch diese Verbindung ist an sich bekannt. Zugleich wird allerdings der Stützenabstand in Grabenlängsrichtung etwa um die zweifache Tiefe eines Führungskopfes 10 vergrößert.

Der auf diese Weise gebildete dreistufige Verbau benötigt kaum mehr Raum senkrecht zur Grabenachse als der zweistufige Verbau. Es ist keinerlei bauliche Veränderung an den Verbauelementen erforderlich.

Die Fig. 3 und 4 zeigen eine Stützenanordnung ähnlich den Fig. 1 und 2, wobei in Fig.3 die alternativen Möglichkeiten der formschlüssigen Befestigung einer Verbauplatte 2 mit der Stütze 1 dargestellt sind. Anstelle des einfachen Steges 4 ist bei diesen Ausführungsbeispielen ein als U-Profil 13 ausgebildeter Steg vorgesehen, dessen beide Schenkel 14 auf ihren Außenseiten die Führungsprofile 5 tragen.

Zwischen den Schenkeln 14 des U-Profiles 13 ist ein Führungsprofil 15 für den Kopf 17 der Spreize 3 vorgesehen, das je nach Wunsch mehr oder weniger tief zwischen den Schenkeln 14 angeordnet ist.

Wie Fig. 5 zeigt, können zumindest auf den zum Grabeninnern weisenden Flansch 20 jedes Führungskopfes 10 drehbare Rollen 12 angeordnet sein, die sich über das Profil des Führungskopfes 10 hinaus erstrecken und sich auf dem Stegteil 6 des zugeordneten Führungsprofiles 5 abstützen. Hierdurch kann in an sich bekannter Weise die Reibung zwischen den Verbauelementen vermindert werden.

Fig. 5 zeigt ferner ein abgewandeltes Führungsprofil 16 für den Kopf 17 einer Spreize 3. Das Führungsprofil 16 besteht aus einander mit Abstand gegenüber stehenden U-Profilen, auf deren innerem Flansch 18 die Spreize 3 abgestützt ist.

Um die Spreize 3 in einer bestimmten Höhe zu halten, sind parallel zur Spreize 3 Haltebolzen 19 vorgesehen, die durch geeignete Löcher im Profil 16 gesteckt werden können. Derartige Haltebolzen 19 können in gleicher Weise auch beim geschlitzten Kastenhohlprofil 15 der Fig. 3 und 4 vorgesehen sein.

## Patentansprüche

1. Verbauvorrichtung für Gräben, bestehend aus paarweise gegenüberstehenden und durch Spreizen (3) auf Abstand gehaltenen Stützen (1) und in diesen formschlüssig geführten und gehaltenen Verbauplatten (2),
wobei die Stützen (1) senkrecht auf quer zur Grabenlängsachse angeordneten Stegen (4) nebeneinander angeordnete Führungsprofile (5) für die in parallelen Ebenen aneinander vorbeiführbaren Verbauplatten (2) aufweisen, wobei ferner die auf jedem Steg (4) einer Stütze (1) angeordneten Führungsprofile (5) aus senkrecht auf dem Steg der Stütze stehenden gleichen Stegteilen (6) und senkrecht hierzu angeordneten, an den freien Enden der Stegteile befestigten Flanschteilen (7) bestehen, deren Breite (FB) etwas geringer ist als die lichte Weite (VLB) der Führungsköpfe (10) der Verbauplatten, wobei die lichten Abstände (SB) zwischen zwei benachbarten Stegteilen (6) etwas größer sind als die Gesamtbreite (VB) der Führungsköpfe (10) der Verbauplatten und wobei die an den lotrechten Stirnseiten ganz oder teilweise über die Höhe der Verbauplatten reichenden Führungsköpfe (10) als im Querschnitt nach außen offene, geschlitzte Kastenhohlprofile (C-Profile) ausgebildet sind, wobei die Lage des Schlitzes im Führungskopf (10) mit der Lage des Stegteiles (6) jedes Führungsprofiles (5) korrespondiert,
dadurch gekennzeichnet,
daß die Flanschteile (7) beidseitig über den Steg (6) des Führungsprofiles (10) überstehen und daß zwischen dem Führungskopf (10) und der Verbauplatte eine Führungsleiste (9) vorgesehen ist.

2. Verbauvorrichtung nach Anspruch 1, dadurch gekennzeichnet, daß auf der Außenseite zumindest des der Grabenmitte näher stehenden Flansches (20) des Führungskopfes (10) jeder Verbauplatte (2) drehbare Rollen (12) angeordnet sind, die etwas über den zugeordneten Flansch (20) des C-Profiles des Führungskopfes (10) hinausragen.

3. Verbauvorrichtung nach Anspruch 1 oder 2, dadurch gekennzeichnet, daß der Steg jeder Stütze (1) aus einem zum Grabeninnern hin offenen U-Profil (13) besteht, auf dessen Schenkeln (14) die Führungsprofile (5) angeordnet sind.

4. Verbauvorrichtung nach Anspruch 3, dadurch gekennzeichnet, daß zwischen den Schenkeln (14) des U-Profiles (13) der Stütze (1) ein C-Profil (15) oder einander gegenüberstehende U-Profile (16) als Führung für die Köpfe (17) der Spreizen (3) angeordnet sind.

5. Verbauvorrichtung nach Anspruch 4, dadurch gekennzeichnet, daß in der Führung (15, 16) für die Köpfe (17) der Spreizen (3) quer zur Grabenlängsrichtung fluchtende Löcher für Haltebolzen (19) angeordnet sind.

## Claims

1. Shoring system for trenches, comprising support members (1), which are situated opposite each other in pairs and are kept spaced apart by means of struts (3), and shoring plates (2) which are guided and retained in the support members in an interlocking manner, wherein the support members (1) are provided with guide profiles (5) for the shoring plates (2), which plates can be guided past each other in parallel planes, the guide profiles being disposed vertically adjacent one another on webs (4), which are disposed transversely relative to the longitudinal axis of the trench, wherein also the guide profiles (5), which are disposed on each web (4) of a support member (1), comprise identical web portions (6), which lie perpendicular to the web of the support member, and flange portions (7) which are disposed vertically to the web portions and are secured to the free ends of the web portions, the width (FB) of the flange portions being somewhat smaller than the inner width (VLB) of the guide heads (10) of the shoring plates, wherein the inner spacings (SB) between two adjacent web portions (6) are somewhat greater than the overall width (VB) of the guide beads (10) of the shoring plates, and wherein the guide heads (10), which extend wholly or partially above the height of the shoring plates at the vertical end faces, are in the form of slotted boxtype hallow profiles (C-shaped profiles) which are open towards the outside when viewed in cross-section, the position of the slot in the guide head (10) corresponding to the position of the web portion (6) of each guide profile (5), characterised in that the flange portions (7) extend beyond the web portions (6) of the guide profile (10) at each end, and in that a guide rail (9) is provided between the guide head (10) and the shoring plate.

2. Shoring system according to claim 1, characterised in that rotatable rollers (12) are disposed on the outer surface of at least the flange (20), which is situated closer to the centre of the trench, of the guide head (10) of each shoring plate (2), the rollers protruding somewhat beyond the associated flange (20) of the C-shaped profile of the guide head (10).

3. Shoring system according to claim 1 or 2, characterised in that the web of each support member (1) comprises a U-shaped profile (13) which is open towards the interior of the trench, the guide profiles (5) being disposed on the legs (14) of the U-shaped profile.

4. Shoring system according to claim 3, characterised in that a C-shaped profile (15) or U- shaped profiles (16), which lie opposite one another, are disposed between the legs (14) of the Ushaped profile (13) of the support member (1) as a guide means for the heads (17) of the struts (3).

5. Shoring system according to claim 4, characterised in that holes for retention bolts (19) are disposed in the guide means (15, 16) for the heads (17) of the struts (3) and are aligned transversely relative to the longitudinal direction of the trench.

## Revendications

1. Dispositif de blindage destiné à des tranchées, constitué d'étançons (1), dressés par paire en face les uns des autres et maintenus écartés à l'aide d'étrésillons (3), et de plaques de blindage (2) introduites et maintenues par clabotage dans lesdits étançons (1), où les étançons (1) possèdent des profilés de guidage (5) situés les uns à côté des autres de manière perpendiculaire à l'âme (4) de chaque étançon (1), laquelle est disposée transversalement à l'axe longitudinal de la tranchée, de façon à permettre d'y insérer les plaques de blindage (2) les unes devant les autres selon des plans parallèles; où les profilés de guidage (5) disposés sur l'âme (4) de chaque étançon (1) comportent chacun une âme secondaire (6) identique prévue de manière perpendiculaire à l'âme principale (4) de l'étançon (1) et un patin (7), disposé perpendiculairement à l'extrémité libre de chaque âme secondaire (6), dont la largeur (FB) est légèrement plus petite que la largeur intérieure (VLB) de la tête de guidage (10) des plaques de blindage (2); où la largeur intérieure (SB) entre deux âmes secondaires (6) contiguës est légèrement plus grande que la largeur totale (VB) de la tête de guidage (10) des plaques de blindage (2) et où la tête de guidage (10) s'étendant entièrement ou partiellement sur la hauteur des plaques de blindage (2), à chaque extrémité verticale de cellesci, se présente en section transversale comme un profilé creux en forme de caisson à fente, ouvert vers l'extérieur (profilé en C), en sorte que l'emplacement de la fente de la tête de guidage (10) corresponde à l'emplacement de l'âme secondaire (6) de chaque profilé de guidage (5), caractérisé en ce que le patin (7) se prolonge de part et d'autre de l'âme secondaire (6) du profilé de guidage (5) et en ce qu'il est prévu une tige de guidage (9) entre la tête de guidage (10) et la plaque de blindage (2).

2. Dispositif de blindage suivant la revendication 1, caractérisé en ce qu'il est disposé sur la face extérieure des têtes de guidage (10) de chaque plaque de blindage (2), au moins sur lé rebord (20) situé le plus près du milieu de la tranchée, des galets tournants (12), lesquels sont légèrement en saillie par rapport au rebord (20) du profilé en C des têtes de guidage (10).

3. Dispositif de blindage suivant la revendication 1 ou 2, caractérisé en ce que l'âme de chaque étançon (1) consiste en un profilé en U (13) ouvert vers l'intérieur de la tranchée, sur les branches (14) duquel sont disposés les profilés de guidage (5).

4. Dispositif de blindage suivant la revendication 3, caractérisé en ce qu'il est disposé un profilé en C (15) ou des profilés en U (16) situés en face l'un de l'autre, entre les branches (14) du profilé en U (13) de l'étançon (1), de manière à servir de guide à la tête (17) de l'étrésillon (3).

5. Dispositif de blindage suivant la revendication 4, caractérisé en ce qu'il est prévu, dans le guide (15, 16) destiné à recevoir la tête (17) de l'étrésillon (3), des orifices perpendiculaires à l'axe longitudinal de la tranchée destinés à recevoir des broches de retenue (19).
